# EUROPÄISCHE PATENTSCHRIFT

(11) **EP 4 524 387 B1**
(45) Veröffentlichungstag und Bekanntmachung des Hinweises auf die Patenterteilung: **10.12.2025**
(21) Anmeldenummer: 24193513.9
(22) Anmeldetag: 08.08.2024
(51) Int. Cl.: F02D 41/02, F02D 41/14, F01N 9/00

(54) **MOTORDATENPROZESSOR UND COMPUTERIMPLEMENTIERTES VERFAHREN ZUR EINSTELLUNG EINER ABGASZUSAMMENSETZUNG**
ENGINE DATA PROCESSOR AND COMPUTER-IMPLEMENTED METHOD FOR ADJUSTING AN EXHAUST GAS COMPOSITION
PROCESSEUR DE DONNÉES DE MOTEUR ET PROCÉDÉ MIS EN OEUVRE PAR ORDINATEUR POUR RÉGLER UNE COMPOSITION DE GAZ D'ÉCHAPPEMENT

(30) Priorität: 15.09.2023 DE 102023003755
(43) Veröffentlichungstag der Anmeldung: 19.03.2025
(73) Patentinhaber: Rolls-Royce Solutions GmbH, 88045 Friedrichshafen (DE)
(72) Erfinder: Harder, Karsten, 88094 Oberteuringen (DE)

(56) Entgegenhaltungen:
- DE-A1- 102014 002 037
- KR-A- 20140 043 428
- US-A1- 2008 155 968
- US-A1- 2020 095 912
- US-B1- 11 255 283

## Beschreibung

Die vorliegende Erfindung betrifft einen Motordatenprozessor gemäß dem unabhängigen Anspruch 1. Ferner betrifft sie ein computerimplementiertes Verfahren zur Einstellung einer Abgaszusammensetzung gemäß dem unabhängigen Anspruch 12.

Verbrennungskraftmaschinen sind oft mit Steuerungen ausgestattet. Sie dienen dazu Sensordaten zu empfangen, auszuwerten, sie mittels Algorithmen zu verarbeiten und daraus Stellgrößen zu bestimmen und auszugeben. Die Stellgrößen, welche von einer Steuerung ausgegeben werden, haben meistens den Zweck, verschiedene Aktuatoren der Verbrennungskraftmaschine innerhalb von sicheren Grenzwertbereichen zu betreiben. Die Grenzwertbereiche können beispielsweise einen zulässigen Temperaturbereich oder einen zulässigen Druckbereich definieren.

Verbrennungskraftmaschinen werden in Fahrzeugen als Antriebssysteme oder in Gebäuden in Kombination mit einem Generator als Stromaggregat eingesetzt. In einer Verbrennungskraftmaschine wird ein Kraftstoff verbrannt und stellt dabei eine mechanische Leistung bereit. Diese Leistung kann zum Antrieb eines Fahrzeugs oder eines Generators benutzt werden.

Verbrennungskraftmaschinen sind so zu betreiben, dass gesetzliche Emissionsvorgaben eingehalten werden. Eine gesetzliche Emissionsvorgabe beinhaltet oft einen Grenzwert für eine maximale Stickstoffoxidmenge, die als Abgas von der Verbrennungskraftmaschine ausgestoßen werden darf. Ein solcher Grenzwert wird meistens bevorzugterweise in der Steuerung der Verbrennungskraftmaschine gespeichert. Während des Betriebs der Verbrennungskraftmaschine überwachen mehrere Sensoren den Zustand der Verbrennungskraftmaschine. Die Steuerung der Verbrennungskraftmaschine wertet die Zustandsgrößen aus und rechnet daraus mehrere Stellgrößen, mit denen Aktoren, welche Teil der Verbrennungskraftmaschine sind, betrieben werden können. Die Verbrennungskraftmaschine kann dadurch die mechanische Leistung bereitstellen, für die sie ausgelegt worden ist, jederzeit in einem sicheren Zustand sein und eine gesetzliche Emissionsvorgabe einhalten.

Eine Verbrennungskraftmaschine der eingangs genannten Art ist ausgestaltet, die ausgestoßene Stickoxidmenge zu überwachen und die Emissionsvorgaben hinsichtlich der maximal zulässigen Stickoxidmenge einzuhalten.

Ein Nachteil für die Betreiber der bekannten Verbrennungskraftmaschinen besteht darin, dass die Verbrennungskraftmaschine sichtbaren Rauch ausstoßen kann, selbst wenn sie alle gesetzlichen Emissionsvorgaben einhält. Ein von der Verbrennungskraftmaschine ausgestoßener, sichtbarer Rauch kann die Oberfläche von Gegenständen oder Bauteilen, welche in der Nähe der Verbrennungskraftmaschine stehen, mit erhöhter Wahrscheinlichkeit verschmutzen und abfärben. Deshalb sind Verbrennungskraftmaschinen, die einen sichtbaren Rauch ausstoßen, bei einer zunehmenden Betreiberanzahl unerwünscht. DE 10 2014 002037 A1 offenbart eine NO2-Sichtbarkeitsregelung für passiv regenerierende DPF Systeme.

Der Erfindung liegt die Aufgabe zugrunde, einen kostengünstigen, sicheren und sauberen Verbrennungskraftmaschinenbetrieb zu ermöglichen, bei welchem kein sichtbarer Rauch erzeugt wird. Insbesondere soll eine verbesserte Verbrennungskraftmaschine bereitgestellt werden, welche alle gesetzliche Emissionsvorgaben einhält und keinen sichtbaren, gelben, durch Stickstoffdioxid induzierten Rauch ausstößt.

Die Aufgabe wird mit einem Motordatenprozessor gemäß dem unabhängigen Anspruch 1 gelöst.

Ein erfindungsgemäßer Motordatenprozessor für eine Verbrennungskraftmaschine dient zur Einstellung einer austretenden Abgaszusammensetzung. Die Abgaszusammensetzung weist eine Stickstoffoxidmenge auf. Beispielsweise tritt die Abgaszusammensetzung aus einer Verbrennungskraftmaschine oder einer Abgasnachbehandlungsanlage aus, die an einem Motor angeschlossen ist. Insbesondere dient der Motordatenprozessor zur Einstellung der Stickstoffdioxidmenge der Abgaszusammensetzung.

Der Motordatenprozessor ist ausgestaltet, eine geometrische Charakteristik einer Abführungseinheit zu empfangen, durch welche die Abgaszusammensetzung abführbar ist und daraus einen Rauchsichtbarkeitsgrenzwert zu bestimmen. Die Abführungseinheit kann der Verbrennungskraftmaschine zugewiesen werden oder Teil einer von der Verbrennungskraftmaschine getrennten Abgasnachbehandlungsanlage sein.

Beim Rauchsichtbarkeitsgrenzwert handelt es sich um einen Stickstoffdioxidgrenzwert, bei welchem kein sichtbarer Rauch an der Abführungseinheit austritt, bei dessen Überschreiten aber mit sichtbarem Rauch zu rechnen ist. Der Betrag kann beispielsweise mit einer Nachschlagetabelle ermittelt werden, in welcher Werte einer Größe, wie z.B. ein Stickstoffoxidemissionswert mit entsprechenden Werten der geometrischen Charakteristik zusammengetragen sind.

Beispielsweise handelt es sich beim Rauchsichtbarkeitsgrenzwert um einen Stickstoffdioxidgrenzwert, welcher die Abgaszusammensetzung nicht überschreiten soll, um unsichtbar zu bleiben. Alternativ handelt es sich beim Rauchsichtbarkeitsgrenzwert um einen Stickstoffdioxidgrenzwert, welcher die Abgaszusammensetzung einschließlich betragen darf, um unsichtbar zu bleiben, dessen Überschreitung jedoch zum Sichtbarwerden der Abgaszusammensetzung führt.

Die Abführungseinheit ist beispielsweise als ein zylinderförmiger Schornstein ausgebildet. Ein zylinderförmiger Schornstein bietet eine maschinenschonende Strömungsgeometrie für die Abgaszusammensetzung.

Bei der geometrischen Charakteristik der Abführungseinheit handelt es sich beispielsweise um einen Durchmesser der Abführungseinheit, eine Querschnittsfläche der Abführungseinheit oder einen Radius der Abführungseinheit. Insbesondere hat sich der Durchmesser der Abführungseinheit als eine geometrische Größe erwiesen, die einen erheblichen Einfluss auf die Sichtbarkeit der Abgaszusammensetzung hat, welche aber in jeder Anlage, in welcher eine Verbrennungskraftmaschine eingesetzt wird, in der Regel einen anderen Betrag aufweist.

Außerdem ist der Motordatenprozessor ausgestaltet, eine Filterfüllzustandsinformation eines zum Filtern der Abgaszusammensetzung ausgebildeten Abgasfilters zu empfangen. Die Filterfüllzustandsinformation gibt den Füllzustand des Abgasfilters an, der beispielsweise leer, leicht befüllt oder befüllt sein kann.

Vorteilhafterweise ist der Motordatenprozessor ausgestaltet, eine Filterfüllzustandsinformation eines zum Filtern der Abgaszusammensetzung ausgebildeten Abgasfilters zu empfangen und in Abhängigkeit der Filterfüllzustandsinformation eine Reihe von Stickstoff-Umwandlungsraten zu bestimmen. Eine Stickstoffdioxid-Umwandlungsrate gibt den Wert einer Stickstoffdioxidmenge in der Abgaszusammensetzung an. Die Reihe von Stickstoffdioxid-Umwandlungsraten gibt die Werte an, welche die Stickstoffdioxidmenge in der Abgaszusammensetzung annehmen kann, wenn die Abgaszusammensetzung bei einem Filterfüllzustand gemäß der empfangenen Filterfüllzustandsinformation gefiltert wird.

Der Motordatenprozessor ist ferner ausgestaltet, eine mittlere Katalysatortemperatur eines zum Katalysieren der Abgaszusammensetzung ausgebildeten Abgaskatalysators zu empfangen und in Abhängigkeit der empfangenen Filterfüllzustandsinformation und der mittleren Katalysatortemperatur eine Stickstoffdioxid-Umwandlungsrate zu bestimmen.

Vorteilhafterweise ist der Motordatenprozessor ausgestaltet, in Abhängigkeit der empfangenen mittleren Katalysatortemperatur aus der bestimmten Reihe von Stickstoffdioxid-Umwandlungsraten eine Stickstoffdioxid-Umwandlungsrate zu bestimmen.

Die in Abhängigkeit der mittleren Katalysatortemperatur und der Filterfüllzustandsinformation bestimmte Stickstoffdioxid-Umwandlungsrate gibt den Wert der in der Abgaszusammensetzung vorhandenen Stickstoffdioxidmenge an, den sie nach einer Katalyse im Abgaskatalysator beim Vorliegen der mittleren Katalysatortemperatur und nach einer Filterung im Abgasfilter beim Vorliegen des erfassten Filterfüllzustands einnimmt Die Berücksichtigung der mittleren Katalysatortemperatur und.des Filterfüllzustands ermöglicht eine präzise Bestimmung der Stickstoffdioxid-Umwandlungsrate.

Der Motordatenprozessor ist ausgestaltet, die berechnete Stickstoffdioxid-Umwandlungsrate und den Rauchsichtbarkeitsgrenzwert miteinander zu vergleichen und daraus eine Stellgröße für die Verbrennungskraftmaschine so zu bestimmen, dass die Abgaszusammensetzung unsichtbar ist, und die Stellgröße auszugeben.

Durch das Einbeziehen der geometrischen Charakteristik der Abführungseinheit bei der Bestimmung der Stellgröße für den Verbrennungskraftmaschinenbetrieb wird ein wichtiges, kundenspezifisches Betriebsattribut berücksichtigt, um eine dauerhaft unsichtbare Abgaszusammensetzung einzustellen. Durch die Berücksichtigung der geometrischen Charakteristik kann jeder Motordatenprozessor in Abhängigkeit der Einbaubedingungen der entsprechenden Verbrennungskraftmaschine so eingestellt werden, dass unabhängig von einem Verbrennungskraftmaschinenbauraum ein sauberer und kostengünstiger Verbrennungskraftmaschinenbetrieb mit einer schmutzfreien und unsichtbaren Abgaszusammensetzung ermöglicht werden kann.

Die erfindungsgemäße Lösung kann durch verschiedene, jeweils für sich vorteilhafte und beliebig miteinander kombinierbare Ausgestaltungen verbessert werden. Auf diese Ausgestaltungsformen und die mit ihnen verbundenen Vorteile ist im Folgenden eingegangen. Die in Bezug auf den Motordatenprozessor und die Verbrennungskraftmaschine beschriebenen Vorteile gelten ebenso für das erfindungsgemäße computerimplementierte Verfahren und umgekehrt.

In einer ersten Ausgestaltung ist der Motordatenprozessor ausgestaltet, einen an der Abführungseinheit erfassten Stickstoffoxid-Emissionswert und einen Abführungseinheitsdruckwert zu empfangen und daraus den Rauchsichtbarkeitsgrenzwert zu bestimmen. Die Berücksichtigung der genannten Zustandsgrößen an der Abführungseinheit ermöglichen eine genauere Bestimmung des Rauchsichtbarkeitsgrenzwerts.

Vorteilhafterweise ist der Motordatenprozessor ausgestaltet, einen Filterdruckwert des Abgasfilters und den Abführungseinheitsdruckwert zu empfangen und aus dem Abführungseinheitsdruckwert und dem Filterdruckwert die Filterzustandsinformation zu bestimmen. Die Nutzung des Filterdruckwerts und des Abführungseinheitsdruckwerts ermöglicht eine präzise Bestimmung der Filterzustandsinformation in Echtzeit, was eine genauere Bestimmung der Stickstoffdioxid-Umwandlungsrate ermöglicht.

In einer weiteren Ausgestaltung ist der Motordatenprozessor ausgestaltet, eine Filtertemperatur und eine Katalysatortemperatur zu empfangen und daraus die mittlere Katalysatortemperatur zu messen. Dadurch wird die Bestimmung einer genaueren mittleren Katalysatortemperatur und infolgedessen auch eine genauere Bestimmung der Stickstoffdioxid-Umwandlungsrate ermöglicht.

Vorzugsweise ist der Motordatenprozessor zur Unterdrückung von Gelbrauch ausgebildet und ferner ausgestaltet, wenigstens einen als Gelbrauchsichtbarkeitsgrenzwert ausgestalteten Rauchsichtbarkeitsgrenzwert zu bestimmen und die Stellgröße für eine Verbrennungskraftmaschine so zu bestimmen, dass die Erzeugung von Gelbrauch unterdrückt ist. Gelbrauch ist eine beim Betrieb von Verbrennungskraftmaschinen sehr oft vorkommende Art von sichtbarem Rauch.

Bevorzugterweise umfasst der Motordatenprozessor eine Umwandlungseinheit, welche ausgestaltet ist, in Abhängigkeit der Filterfüllzustandsinformation eine Reihe von erhöhten oder verminderten Stickstoff-Umwandlungsraten zu berechnen. Vorteilhafterweise umfasst der Motordatenprozessor eine Umwandlungseinheit, welche ausgestaltet ist, mit zunehmender Abgasfilterbefüllung niedrigere Stickstoff-Umwandlungsraten zu berechnen. Dies ermöglicht eine laufende Anpassung der berechneten Stickstoff-Umwandlungsraten an den aktuell ermittelten Filterfüllzustand und trägt zu einer genaueren Bestimmung der Stickstoffdioxid-Umwandlungsrate bei.

In einer vorteilhaften Ausgestaltung umfasst der Motordatenprozessor einen modellprädiktiven Regler, wobei der modellprädiktive Regler eine Begrenzungseinheit umfasst, welche ausgestaltet ist, die Stickstoffdioxid-Umwandlungsrate und den Rauchsichtbarkeitsgrenzwert zu empfangen und daraus eine Betriebsgrenze zur Einstellung einer unsichtbaren Abgaszusammensetzung für die Verbrennungskraftmaschine zu erstellen. Dadurch werden ein kostenoptimaler Verbrennungskraftmaschinenbetrieb und eine gleichzeitige Vermeidung von sichtbarem Rauch ermöglicht.

Die eingangs zugrunde gelegte Aufgabe kann ebenfalls durch eine Verbrennungskraftmaschine gelöst werden, wobei die Verbrennungskraftmaschine einen Motordatenprozessor nach einer der obigen Ausgestaltungen, einen Motor zur Bereitstellung einer mechanischen Leistung und eine Abgasnachbehandlungsanlage umfasst, welche den Abgaskatalysator und den Abgasfilter umfasst.

Die erfindungsgemäße Verbrennungskraftmaschine kann dank den beschriebenen Merkmalen des Motordatenprozessors betriebskostenoptimal ohne sichtbaren Rauch betrieben werden. Insbesondere kann die Einstellung der Abgaszusammensetzung unter Berücksichtigung des Motorbauraums und der geometrischen Charakteristik der Abführungseinheit vorteilhafterweise vollständig im Motordatenprozessor und somit in der Verbrennungskraftmaschine intern erfolgen.

In einer vorteilhaften Ausgestaltung ist der modellprädiktive Regler ausgestaltet, aus der Betriebsgrenze betriebsoptimale Reglervorgaben zur Einstellung der mittleren Katalysatortemperatur zu generieren. Dadurch wird die Erstellung von Befehlen ermöglicht, mit welchen die erfasste mittlere Katalysatortemperatur aktiv beeinflusst werden kann, um neben der unsichtbaren Abgaszusammensetzung auch einen kostenoptimalen Betrieb der Verbrennungskraftmaschine zu ermöglichen.

Bevorzugterweise umfasst die Verbrennungskraftmaschine einen Aktuatorregler, welcher ausgestaltet ist, die betriebsoptimale Reglervorgaben zu empfangen und daraus die Stellgröße für eine Aktuationsgruppe des Motors zu bestimmen. Bei der Stellgröße handelt es sich beispielsweise um Befehle, um im Motor eine als Ventile ausgestaltete Aktuationsgruppe mit einer bestimmten Dauer und in einer bestimmten Reihenfolge so zu tätigen, dass eine bestimmte Motorabgastemperatur zur kostenoptimalen Beeinflussung der mittleren Katalysatortemperatur einstellbar ist. Dadurch wird ermöglicht, die Motorabgastemperatur zur Beeinflussung der mittleren Katalysatortemperatur zu verwenden, um einen kostengünstigen Verbrennungskraftmaschinenbetrieb zu ermöglichen.

Die eingangs zugrunde gelegte Aufgabe kann ferner durch ein computerimplementiertes Verfahren gemäß dem unabhängigen Anspruch 12 gelöst werden.

Ein computerimplementiertes Verfahren zur Einstellung einer gefilterten und katalysierten Abgaszusammensetzung an einer Abführungseinheit einer Verbrennungskraftmaschine umfasst folgende Schritte:
- Empfangen einer geometrischen Charakteristik der Abführungseinheit,
- Bestimmen eines Rauchsichtbarkeitsgrenzwerts aus der geometrischen Charakteristik,
- Empfangen einer mittleren Katalysatortemperatur und einer Filterfüllzustandsinformation und Bestimmen einer Stickstoffdioxid-Umwandlungsrate in Abhängigkeit der Katalysatortemperatur und der Filterfüllzustandsinformation,
- Vergleichen des bestimmten Rauchsichtbarkeitsgrenzwerts mit der Stickstoffdioxid-Umwandlungsrate und,
- Bestimmen einer Stellgröße mit welcher die Verbrennungskraftmaschine so betrieben wird, dass die an der Abführungseinheit abzuführende Abgaszusammensetzung unsichtbar ist.

Das Verfahren ist vorteilhaft, weil es einen kostengünstigen Verbrennungskraftmaschinenbetrieb ohne sichtbaren Rauch ermöglicht. Die Berücksichtigung der geometrischen Charakteristik der Abführungseinheit ermöglicht eine genaue Bestimmung der Stellgrößen und eine flexible Anpassung des Verfahrens an Abführungseinheiten mit verschiedenen geometrischen Charakteristiken. Die Berücksichtigung der mittleren Katalysatortemperatur und der Filterfüllzustandsinformation erhöht die Genauigkeit der Einstellung der Abgaszusammensetzung.

Im Folgenden ist die Erfindung beispielhaft mit Bezug auf die Zeichnungen näher erläutert. Die bei den gezeigten Ausführungsformen beispielhaft dargestellte Merkmalskombination kann nach Maßgabe der obigen Ausführungen entsprechend den für einen bestimmten Anwendungsfall notwendigen Eigenschaften des erfindungsgemäßen Motordatenprozessors und/ oder erfindungsgemäßen Verbrennungskraftmaschine durch weitere Merkmale ergänz werden. Auch können, nach Maßgabe der obigen Ausführungen, einzelne Merkmale bei den beschriebenen Ausführungsformen weggelassen werden, wenn es auf die Wirkung dieses Merkmals in einem konkreten Anwendungsfall nicht ankommt.

In den Zeichnungen werden für Elemente gleicher Funktion und/oder gleichen Aufbaus stets dieselben Bezugszeichen verwendet.

Es zeigen:
Fig. 1: eine schematische Darstellung eines Motordatenprozessors gemäß einer beispielhaften Ausführungsform;
Fig. 2: eine schematische Darstellung einer Verbrennungskraftmaschine gemäß einer beispielhaften Ausführungsform;
Fig. 3: eine Darstellung zweier verschiedenen Filterfüllzustände und die davon abhängige Bestimmung einer Reihe von Stickstoffdioxid-Umwandlungsraten; und
Fig. 4: eine schematische Darstellung eines computerimplementierten Verfahrens gemäß einer beispielhaften Ausführungsform.

Im Folgenden ist ein erfindungsgemäßer Motordatenprozessor 1 mit Bezug auf Fig. 1 beschrieben. Ferner sind eine erfindungsgemäße Verbrennungskraftmaschine 30 anhand der Fig. 2 und ein erfindungsgemäßes Verfahren 100 anhand von Fig. 4 beschrieben.

In Fig. 1 ist eine vereinfachte, schematische Darstellung des Motordatenprozessors 1 gezeigt. Der Motordatenprozessor 1 kann eine eigenständige Prozessorplatine 6 aufweisen und/oder auf einer Platine der Verbrennungskraftmaschine 30 integriert sein (nicht gezeigt). Die nachfolgend beschriebene Einheiten, Blöcke und Module des Motordatenprozessors 1 können jeweils in Hardware, Software oder in einer Kombination aus beidem implementiert sein.

Der Motordatenprozessor 1 ist zur Einstellung einer austretenden Abgaszusammensetzung 25 für eine Verbrennungskraftmaschine vorgesehen. Die Abgaszusammensetzung 25 weist eine Stickstoffoxidmenge auf und tritt aus einem Motor 19 oder aus einer Abführungseinheit 11 einer Abgasnachbehandlungsanlage 42 aus.

Der Motordatenprozessor 1 kann beispielsweise eine Abführungsdatenschnittstelle 33 aufweisen, an welcher er eine geometrische Charakteristik 10 der Abführungseinheit 11 empfängt, durch welche die einzustellen Abgaszusammensetzung 25 abführbar ist. Bei der Abführungseinheit 11 handelt es sich beispielsweise um eine Anordnung mehrerer zylindrischen Schornsteine 23 und bei der geometrischen. Charakteristik 10 handelt es sich beispielsweise um einen Durchmesser 24 eines Schornsteins 23. Alternativ kann es sich bei der geometrischen Charakteristik 10 um eine Querschnittsfläche aller Schornsteine 23 (nicht gezeigt) handeln.

Der Motordatenprozessor 1 ist ausgestaltet, in Abhängigkeit der geometrischen Charakteristik 10 einen Rauchsichtbarkeitsgrenzwert 21 zu bestimmen. Beim Rauchsichtbarkeitsgrenzwert 21 handelt es sich um einen bestimmten Betrag einer physikalischen Größe, bei welchem kein sichtbarer Rauch 2 an der Abführungseinheit 11 austritt, bei dessen Überschreiten aber mit sichtbarem Rauch 2 zu rechnen ist. Der Betrag kann beispielsweise mit einer eine Nachschlagetabelle (nicht gezeigt) aufweisenden Einheit 8 zur Ermittlung eines Rauchsichtbarkeitsgrenzwerts ermittelt werden, in welcher Werte einer Größe, wie z.B. ein Stickstoffoxidemissionswert mit entsprechenden Werten der geometrischen Charakteristik 10 zusammengetragen sind. Bevorzugterweise handelt es sich beim Rauchsichtbarkeitsgrenzwert 21 um einen Stickstoffdioxidgrenzwert.

Beispielsweise handelt es sich beim Rauchsichtbarkeitsgrenzwert 21 um einen ausschließenden Stickstoffdioxidgrenzwert, welchen die Abgaszusammensetzung 25 nicht betragen darf, um unsichtbar zu bleiben. Alternativ handelt es sich beim Rauchsichtbarkeitsgrenzwert 21 um einen Stickstoffdioxidgrenzwert, welchen die Abgaszusammensetzung 25 einschließlich betragen darf, um unsichtbar zu bleiben, dessen Überschreitung jedoch zum Sichtbarwerden der Abgaszusammensetzung 25 führt.

Ferner kann der Motordatenprozessor 1 einen Filterzustandsdateneingang 51 aufweisen, an welchem eine Filterfüllzustandsinformation 20 eines zum Filtern der Abgaszusammensetzung 25 ausgebildeten Abgasfilters 16 empfangbar ist (siehe Fig. 2). Die empfangene Filterfüllzustandsinformation 20 beinhaltet eine Aussage darüber, wie leer oder befüllt der Abgasfilter 16 aktuell ist und hat eine Auswirkung auf die Menge an Stickstoffdioxid, die in der Abgaszusammensetzung 25 vorhanden ist, nachdem sie gefiltert worden ist.

Darüber hinaus kann der Motordatenprozessor 1 einen Temperaturdateneingang 31 aufweisen, an welchem eine mittlere Katalysatortemperatur 22 eines zum Katalysieren der Abgaszusammensetzung 25 ausgebildeten Abgaskatalysators 18 empfangbar ist (siehe Fig. 2). Die mittlere Katalysatortemperatur 22 hat eine Auswirkung auf die Menge an Stickstoffdioxid, die in der Abgaszusammensetzung 25 vorhanden ist, nachdem sie katalysiert worden ist.

Der Motordatenprozessor 1 ist vorteilhafterweise ausgestaltet, in Abhängigkeit der empfangenen Filterfüllzustandsinformation 20 eine Reihe 28 von Stickstoffdioxid-Umwandlungsraten 12 zu berechnen. Eine Stickstoffdioxid-Umwandlungsrate 12 gibt den Wert einer Stickstoffoxidmenge in der Abgaszusammensetzung 25 an, die während der Abgasnachbehandlung, beispielsweise in der Abgasnachbehandlungsanlage 42, in Stickstoffdioxid verwandelt wird. Es wurde erkannt, dass die Stickstoffdioxid-Umwandlungsrate eine wichtige Rolle bei der Bildung von sichtbarem Rauch 2, insbesondere Gelbrauch, spielt.

Die Reihe 28 von Stickstoffdioxid-Umwandlungsraten 12 gibt die Werte an, welche die Stickstoffdioxidmenge in der Abgaszusammensetzung 25 annehmen kann, wenn sie im Abgasfilter 16 bei einem Filterfüllzustand gemäß der Filterfüllzustandsinformation 20 gefiltert wird.

Der Motordatenprozessor 1 ist ferner ausgestaltet, in Abhängigkeit der empfangenen Filterfüllzustandsinformation 20 und der mittleren Katalysatortemperatur 22 eine Stickstoffdioxid-Umwandlungsrate 12 zu bestimmen.

Die in Abhängigkeit der mittleren Katalysatortemperatur 22 und der Filterfüllzustandsinformation 20 bestimmte Stickstoffdioxid-Umwandlungsrate 12 gibt den Wert der in der Abgaszusammensetzung 25 vorhandenen Stickstoffdioxidmenge an, den sie nach einer Katalyse im Abgaskatalysator 18 beim Vorliegen der mittleren Katalysatortemperatur 22 und nach einer Filterung im Abgasfilter 16 beim Vorliegen des in der Filterfüllzustandsinformation 20 erfassten Filterfüllzustands einnimmt. Die Berücksichtigung der mittleren Katalysatortemperatur 22 und der Filterfüllzustandsinformation 20 ermöglicht eine präzise Bestimmung der Stickstoffdioxid-Umwandlungsrate 12.

Fig. 3 stellt exemplarisch den Zusammenhang zwischen zwei verschiedenen Filterfüllzustandsinformationen 20 in verschiedenen Zeiträumen T1 und T2 (links oben, links unten) und der darauf basierenden Bestimmung der Reihe 28 von Stickstoffdioxid-Umwandlungsraten 12 dar.

Eine Achse Y20a zeigt oben links den Pegel einer Filterfüllzustandsinformation 20 in einem ersten Zeitraum T1. Der Pegel der Filterfüllzustandsinformation 20 entlang der Achse Y20a ist hoch und deutet auf einen befüllten Abgasfilter 16 hin. Auf Fig. 3, oben rechts, wurden eine erste Kurve 40 und eine zweite Kurve 50 aufgetragen, welche mögliche Reihen der Stickstoffdioxid-Umwandlungsraten 12 (Achse Y12a) in Abhängigkeit der mittleren Katalysatortemperatur 22 (Achse X22a) darstellen. Da der Abgasfilter 16 befüllt ist (siehe oben links, Achse Y20a), wird die erste Kurve 40 als Reihe 28 der Stickstoffdioxid-Umwandlungsraten 12 bestimmt und die zweite Kurve 50 nicht weiter betrachtet.

Unten links hingegen ist in einem Zeitraum T2 der Pegel der Filterfüllzustandsinformation 20 niedrig (Achse Y20b), was auf einen leeren bzw. kaum befüllten Abgasfilter 16 hindeutet. Dies bewirkt, dass unten rechts aus den möglichen Kurven 40 und 50 die zweite Kurve 50 mit den höheren Stickstoffdioxid-Umwandlungsraten 12 als Reihe 28 der Stickstoffdioxid-Umwandlungsraten 12 bestimmt wird und dass in diesem Fall die erste Kurve 40 nicht weiter betrachtet wird.

Wie Fig. 3, rechts, entnommen werden kann, kann aus der ausgewählten Reihe 28 von Stickstoffdioxid-Umwandlungsraten 12 in Abhängigkeit der vom Motordatenprozessor 1 empfangenen mittleren Katalysatortemperatur 22 die Stickstoffdioxid-Umwandlungsrate 12 bestimmt werden, die den Bedingungen entspricht, unter denen die Abgaszusammensetzung 25 nachbehandelt worden ist.

Vorteilhafterweise ist der Motordatenprozessor 1 ausgestaltet, in Abhängigkeit der empfangenen mittleren Katalysatortemperatur 22 aus der Reihe 28 von Stickstoffdioxid-Umwandlungsraten eine Stickstoffdioxid-Umwandlungsrate 12 zu bestimmen.

Der Motordatenprozessor 1 ist ausgestaltet, die berechnete Stickstoffdioxid-Umwandlungsrate 12 und den Rauchsichtbarkeitsgrenzwert 21 miteinander zu vergleichen und daraus eine Stellgröße 5 für die Verbrennungskraftmaschine so zu bestimmen, dass die Abgaszusammensetzung 25 unsichtbar ist, und die Stellgröße 5 auszugeben. Zur Ausgabe der Stellgröße 5 kann der Motordatenprozessor eine Ausgangsdatenschnittstelle 39 aufweisen.

Durch das Einbeziehen der geometrischen Charakteristik 10 der Abführungseinheit 11 bei der Bestimmung der Stellgröße 5 für den Verbrennungskraftmaschinenbetrieb wird ein wichtiges, kundenspezifisches Betriebsattribut berücksichtigt, um eine dauerhaft unsichtbare Abgaszusammensetzung 25 einzustellen. Durch die Berücksichtigung der geometrischen Charakteristik 10 kann jeder Motordatenprozessor 1 in Abhängigkeit der Einbaubedingungen der entsprechenden Verbrennungskraftmaschine so eingestellt werden, dass unabhängig von einem Verbrennungskraftmaschinenbauraum ein sauberer und kostengünstiger Verbrennungskraftmaschinenbetrieb mit einer schmutzfreien und unsichtbaren Abgaszusammensetzung 25 ermöglicht werden kann.

Ferner wird durch die Berücksichtigung der Katalysatortemperatur 22 und der Filterfüllzustandsinformation 20 eine genaue Stickstoffdioxid-Umwandlungsrate 12 bestimmt, die jederzeit, beispielsweise auch in Echtzeit, die Bedingungen wiedergibt, unter denen die Abgaszusammensetzung 25 nachbehandelt wird, wodurch die Einstellgenauigkeit der Abgaszusammensetzung 25 erhöht wird.

Die Verbrennungskraftmaschine 30 gemäß Fig. 2 umfasst den Motordatenprozessor 1, einen Motor 19 zur Bereitstellung einer mechanischen Leistung 43 und eine Abgasnachbehandlungsanlage 42 umfasst, welche den Abgaskatalysator 18 und den Abgasfilter 16 umfasst. Vorteilhafterweise kann die Abgasnachbehandlungsanlage 42 die Abführungseinheit 11 umfassen. Der Motor 19 wird beispielsweise mit einem Brennstoff 44 betrieben.

Die erfindungsgemäße Verbrennungskraftmaschine 30 kann dank den beschriebenen Merkmalen des Motordatenprozessors 1 betriebskostenoptimal ohne sichtbaren Rauch 2 betrieben werden. Insbesondere kann die Einstellung der Abgaszusammensetzung 25 unter Berücksichtigung des Motorbauraums (nicht gezeigt) und der geometrischen Charakteristik 10 der Abführungseinheit 11 vorteilhafterweise vollständig im Motordatenprozessor 1 und somit in der Verbrennungskraftmaschine 30 intern erfolgen.

In einer vorteilhaften Ausgestaltung ist der Motordatenprozessor 1 ausgestaltet, einen an der Abführungseinheit 11 erfassten Stickstoffoxid-Emissionswert 9 und einen Abführungseinheitsdruckwert 13 zu empfangen und daraus den Rauchsichtbarkeitsgrenzwert 21 zu bestimmen. Die Berücksichtigung der genannten Größen an der Abführungseinheit 11 ermöglichen eine genauere Bestimmung des Rauchsichtbarkeitsgrenzwerts 21. Vorteilhafterweise umfasst die Verbrennungskraftmaschine 30 einen ersten Drucksensor 47 zur Messung des Abführungseinheitsdruckwerts 13 und einen Gaskonzentrationssensor 49 zur Erfassung des Stickstoffoxid-Emissionswerts 9.

Vorteilhafterweise ist der Motordatenprozessor 1 ausgestaltet, einen Filterdruckwert 14 des Abgasfilters 16 und den Abführungseinheitsdruckwert 13 zu empfangen und aus dem Abführungseinheitsdruckwert 13 und dem Filterdruckwert 14 die Filterzustandsinformation 20 zu bestimmen. Die Nutzung des Filterdruckwerts 14 und des Abführungseinheitsdruckwerts 13 ermöglicht eine präzise Bestimmung der Filterzustandsinformation 20 in Echtzeit, was eine genauere Bestimmung der Stickstoffdioxid-Umwandlungsrate 12 ermöglicht. In einer vorteilhaften Ausgestaltung umfasst die Verbrennungskraftmaschine 30 einen zweiten Drucksensor 48 zur Messung des Filterdruckwerts 14

In einer weiteren Ausgestaltung ist der Motordatenprozessor 1 ausgestaltet, eine Filtertemperatur 15 und eine Katalysatortemperatur 17 zu empfangen und daraus die mittlere Katalysatortemperatur 22 zu messen. Dadurch werden eine genauere Bestimmung der genaueren mittleren Katalysatortemperatur 22 und infolgedessen auch eine genauere Bestimmung der Stickstoffdioxid-Umwandlungsrate 12 ermöglicht. Vorzugsweise umfasst die Verbrennungskraftmaschine 30 einen ersten Temperatursensor 45 zur Messung der Filtertemperatur 15 und einen zweiten Temperatursensor 46 zur Messung der Katalysatortemperatur 17.

Vorzugsweise ist der Motordatenprozessor 1 zur Unterdrückung von Gelbrauch ausgebildet und ferner ausgestaltet, wenigstens einen als Gelbrauchsichtbarkeitsgrenzwert 3 ausgestalteten Rauchsichtbarkeitsgrenzwert 21 zu bestimmen und die Stellgröße 5 für die Verbrennungskraftmaschine 30 so zu bestimmen, dass die Erzeugung von Gelbrauch unterdrückt ist. Gelbrauch ist eine beim Betrieb von Verbrennungskraftmaschinen sehr oft vorkommende Art von sichtbarem Rauch 2.

Bevorzugterweise umfasst der Motordatenprozessor 1 eine Umwandlungseinheit 32, welche ausgestaltet ist, in Abhängigkeit der Filterfüllzustandsinformation 20 die Reihe 28 von erhöhten oder verminderten Stickstoff-Umwandlungsraten 12 zu berechnen. Vorteilhafterweise umfasst der Motordatenprozessor 1 eine Umwandlungseinheit 32, welche ausgestaltet ist, mit zunehmender Abgasfilterbefüllung niedrigere Stickstoff-Umwandlungsraten 12 zu berechnen. Dies ermöglicht eine laufende Anpassung der berechneten Stickstoff-Umwandlungsraten 12 an den aktuell ermittelten Filterfüllzustand und trägt zu einer genaueren Bestimmung der Stickstoffdioxid-Umwandlungsrate 12 bei. Die Funktionsweise der Umwandlungseinheit 32 kann vorteilhafterweise der Darstellung aus Fig. 3 entsprechen.

In einer vorteilhaften Ausgestaltung umfasst der Motordatenprozessor 1 einen modellprädiktiven Regler 35, wobei der modellprädiktive Regler 35 eine Begrenzungseinheit 41 umfasst, welche ausgestaltet ist, die Stickstoffdioxid-Umwandlungsrate 12 und den Rauchsichtbarkeitsgrenzwert 21 zu empfangen, diese miteinander zu vergleichen und daraus eine Betriebsgrenze 34 zur Einstellung einer unsichtbaren Abgaszusammensetzung 25 für die Verbrennungskraftmaschine 30 zu erstellen. Dadurch werden ein kostenoptimaler Verbrennungskraftmaschinenbetrieb und eine gleichzeitige Vermeidung von sichtbarem Rauch 2 ermöglicht.

In einer vorteilhaften Ausgestaltung ist der modellprädiktive Regler 35 ausgestaltet, betriebsoptimale Reglervorgaben 38 zur Einstellung der mittleren Katalysatortemperatur 22 zu generieren. Dadurch wird die Erstellung von Befehlen ermöglicht, mit welchen die erfasste mittlere Katalysatortemperatur 22 aktiv beeinflusst werden kann, um neben der unsichtbaren Abgaszusammensetzung 25 auch einen kostenoptimalen Betrieb der Verbrennungskraftmaschine 30 zu ermöglichen.

Bevorzugterweise umfasst die Verbrennungskraftmaschine 30 einen Aktuatorregler 37, welcher ausgestaltet ist, die betriebsoptimale Reglervorgaben 38 zu empfangen und daraus die Stellgröße 5 für eine Aktuationsgruppe 29 des Motors 19 zu bestimmen. Bei der Stellgröße 5 handelt es sich beispielsweise um Befehle, um im Motor 19 eine als Ventile ausgestaltete Aktuationsgruppe 29 mit einer bestimmten Dauer und in einer bestimmten Reihenfolge so zu tätigen, dass eine bestimmte Motorabgastemperatur 4 zur kostenoptimalen Beeinflussung der mittleren Katalysatortemperatur 22 einstellbar ist. Dadurch wird ermöglicht, die Motorabgastemperatur 4 zur Beeinflussung der mittleren Katalysatortemperatur 22 zu verwenden, um einen kostengünstigen Verbrennungskraftmaschinenbetrieb zu ermöglichen.

Der Motordatenprozessor 1 umfasst vorteilhafterweise eine Regeleinheit 36, welche den modellprädiktiven Regler 35 und den Aktuatorregler 37 umfasst.

In einer vorteilhaften Ausgestaltung kann der Motordatenprozessor 1 eine Eingangsdatenschnittstelle 27 aufweisen, über welche die Regeleinheit 36 Betriebsparameter 26 vom Motor 19 empfangen kann, um die Tätigung der als Ventile ausgestalteten Aktuationsgruppe 29 zu überwachen.

Vorteilhafterweise umfasst der Motordatenprozessor einen Datenspeicher 7, in welchem Daten der Einheit 8 zur Ermittlung eines Rauchsichtbarkeitsgrenzwerts, der Umwandlungseinheit 32 und der Regeleinheit 36 gespeichert sein können. Diese Einheiten können ebenfalls Zugriff auf die Daten erhalten. Auf diese Weise können in der Darstellung aus Fig. 3, rechts, neben der Reihe 28 von Stickstoffdioxid-Umwandlungsraten 12 auch ein aktueller Rauchsichtbarkeitsgrenzwert 21,3 aufgetragen werden.

Gemäß Fig. 4 umfasst ein computerimplementiertes Verfahren 100 zur Einstellung einer gefilterten und katalysierten Abgaszusammensetzung 25 an einer Abführungseinheit 11 einer Verbrennungskraftmaschine 30 folgende Schritte:
- 101: Empfangen einer geometrischen Charakteristik 10 der Abführungseinheit 11,
- 102: Bestimmen eines Rauchsichtbarkeitsgrenzwerts 21,3 aus der geometrischen Charakteristik 10,
- 103: Empfangen einer mittleren Katalysatortemperatur 22 und einer Filterfüllzustandsinformation 20 und Bestimmen einer Stickstoffdioxid-Umwandlungsrate 12 in Abhängigkeit der Katalysatortemperatur 22 und der Filterfüllzustandsinformation 20,
- 104: Vergleichen des bestimmten Rauchsichtbarkeitsgrenzwerts 21,3 mit der Stickstoffdioxid-Umwandlungsrate 12 und,
- 105: Bestimmen einer Stellgröße 5 mit welcher die Verbrennungskraftmaschine 30 so betrieben wird, dass die an der Abführungseinheit 11 abzuführende Abgaszusammensetzung 25 unsichtbar ist.

Das Verfahren 100 ist vorteilhaft, weil es einen kostengünstigen Verbrennungskraftmaschinenbetrieb ohne sichtbaren Rauch 2 ermöglicht. Die Berücksichtigung der geometrischen Charakteristik 10 der Abführungseinheit 11 ermöglicht eine genaue Bestimmung der Stellgröße 5 und eine flexible Anpassung des Verfahrens 100 an Abführungseinheiten 11 mit verschiedenen geometrischen Charakteristiken 10. Die Berücksichtigung der mittleren Katalysatortemperatur 22 und der Filterfüllzustandsinformation 20 erhöht die Genauigkeit der Einstellung der Abgaszusammensetzung 25.

## Patentansprüche

1. Motordatenprozessor (1) zur Einstellung einer austretenden Abgaszusammensetzung (25) für eine Verbrennungskraftmaschine, wobei der Motordatenprozessor (1) ausgestaltet ist:
- eine geometrische Charakteristik (10) einer Abführungseinheit (11) zu empfangen, durch welche die Abgaszusammensetzung (25) abführbar ist, und daraus einen Rauchsichtbarkeitsgrenzwert (21,3) zu bestimmen,
- eine Filterfüllzustandsinformation (20) eines zum Filtern der Abgaszusammensetzung (25) ausgebildeten Abgasfilters (16) zu empfangen,
- eine mittlere Katalysatortemperatur (22) eines zum Katalysieren der Abgaszusammensetzung (25) ausgebildeten Abgaskatalysators (18) zu empfangen und in Abhängigkeit der Filterfüllzustandsinformation (20) und der mittleren Katalysatortemperatur (22) eine Stickstoffdioxid-Umwandlungsrate (12) zu bestimmen,
- die Stickstoffdioxid-Umwandlungsrate (12) und den Rauchsichtbarkeitsgrenzwert (21,3) miteinander zu vergleichen und daraus eine Stellgröße (5) für die Verbrennungskraftmaschine so zu bestimmen, dass die Abgaszusammensetzung (25) unsichtbar ist, und
- die Stellgröße (5) auszugeben.

2. Motordatenprozessor (1) nach Anspruch 1, wobei der Motordatenprozessor (1) ausgestaltet ist:
- in Abhängigkeit der Filterfüllzustandsinformation (20) eine Reihe (28) von Stickstoffdioxid-Umwandlungsraten (12) zu berechnen, und
- in Abhängigkeit der mittleren Katalysatortemperatur (22) aus der Reihe (28) die Stickstoffdioxid-Umwandlungsrate (12) zu bestimmen.

3. Motordatenprozessor (1), nach Anspruch 1 oder 2, wobei der Motordatenprozessor (1) ausgestaltet ist einen an der Abführungseinheit (11) erfassten Stickstoffoxid-Emissionswert (9) und einen Abführungseinheitsdruckwert (13) zu empfangen und daraus den Rauchsichtbarkeitsgrenzwert (21) zu bestimmen.

4. Motordatenprozessor (1) nach Anspruch 3, wobei der Motordatenprozessor (1) ausgestaltet ist, einen Filterdruckwert (14) zu empfangen und aus dem Abführungseinheitsdruckwert (13) und dem Filterdruckwert (14) die Filterfüllzustandsinformation (20) zu bestimmen.

5. Motordatenprozessor (1) nach einem der vorhergehenden Ansprüche, wobei der Motordatenprozessor (1) ausgestaltet ist, eine Filtertemperatur (15) und eine Katalysatortemperatur (17) zu empfangen und daraus die mittlere Katalysatortemperatur (22) zu bestimmen.

6. Motordatenprozessor (1) nach einem der vorhergehenden Ansprüche zur Unterdrückung von Gelbrauch (2), wobei der Motordatenprozessor (1) ausgestaltet ist:
- wenigstens einen als Gelbrauchsichtbarkeitsgrenzwert (3) ausgestalteten Rauchsichtbarkeitsgrenzwert (21), zu bestimmen,
- die Stellgröße (5) so zu bestimmen, dass die Erzeugung von sichtbarem Gelbrauch (2) unterdrückt ist.

7. Motordatenprozessor (1) nach einem der vorhergehenden Ansprüche, umfassend eine Umwandlungsrecheneinheit (32), welche ausgestaltet ist, in Abhängigkeit der Filterfüllzustandsinformation (20) eine Reihe (28) von erhöhten oder verminderten Stickstoffdioxid-Umwandlungsraten (12) zu berechnen.

8. Motordatenprozessor (1) nach einem der vorhergehenden Ansprüche, umfassend einen modellprädiktiven Regler (35), wobei der modellprädiktive Regler (35) eine Begrenzungseinheit (41) umfasst, welche ausgestaltet ist, die Stickstoffdioxid-Umwandlungsrate (12) und den Rauchsichtbarkeitsgrenzwert (21) zu empfangen und daraus eine Betriebsgrenze (34) zur Einstellung einer unsichtbaren Abgaszusammensetzung (25) für die Verbrennungskraftmaschine zu erstellen.

9. Verbrennungskraftmaschine (30), umfassend einen Motordatenprozessor (1) nach einem der vorhergehenden Ansprüche, einen Motor (19) zur Bereitstellung einer mechanischen Leistung (43) und eine Abgasnachbehandlungsanlage (42), welche den Abgaskatalysator (18) und den Abgasfilter (16) umfasst.

10. Verbrennungskraftmaschine (30) nach Anspruch 9, wobei der modellprädiktive Regler (35) ausgestaltet ist, aus der Betriebsgrenze (34) betriebsoptimale Reglervorgaben (38) zur Einstellung der mittleren Katalysatortemperatur (22) abzuleiten.

11. Verbrennungskraftmaschine (30) nach Anspruch 10, umfassend einen Aktuatorregler (37), welcher ausgestaltet ist, die betriebsoptimale Reglervorgaben (38) zu empfangen und die Stellgröße (5) für eine Aktuationsgruppe (29) des Motors (19) zu bestimmen.

12. Computerimplementiertes Verfahren (100) zur Einstellung einer gefilterten und katalysierten Abgaszusammensetzung (25) an einer Abführungseinheit (11) einer Verbrennungskraftmaschine (30), umfassend folgende Schritte:
Schritt 101: Empfangen einer geometrischen Charakteristik (10) der Abführungseinheit (11)
Schritt 102: Bestimmen eines Rauchsichtbarkeitsgrenzwerts (21) aus der geometrischen Charakteristik (11),
Schritt 103: Empfangen einer mittleren Katalysatortemperatur (22) und einer Filterfüllzustandsinformation (20) und Bestimmen einer Stickstoffdioxid-Umwandlungsrate (12) in Abhängigkeit der Katalysatortemperatur (17) und der Filterfüllzustandsinformation (20),
Schritt 104: Vergleich des bestimmten Rauchsichtbarkeitsgrenzwerts (21) mit der Stickstoffdioxid-Umwandlungsrate (12) und,
Schritt 105: Bestimmen einer Stellgröße (5) mit welcher die Verbrennungskraftmaschine (30) so betrieben wird, dass die an der Abführungseinheit (11) abzuführende Abgaszusammensetzung (25) unsichtbar ist.

## Claims

1. Engine data processor (1) for setting an emerging exhaust gas composition (25) for an internal combustion engine, wherein the engine data processor (1) is configured:
- to receive a geometric characteristic (10) of a discharge unit (11) through which the exhaust gas composition (25) can be discharged, and to determine a smoke visibility limit value (21,3) therefrom,
- to receive filter fill level information (20) relating to an exhaust gas filter (16) designed to filter the exhaust gas composition (25),
- to receive an average catalytic converter temperature (22) of an exhaust gas catalytic converter (18) designed to catalyse the exhaust gas composition (25), and to determine a nitrogen dioxide conversion rate (12) on the basis of the filter fill level information (20) and the average catalytic converter temperature (22),
- to compare the nitrogen dioxide conversion rate (12) and the smoke visibility limit value (21,3) with each other, and to determine a manipulated variable (5) for the internal combustion engine therefrom such that the exhaust gas composition (25) is invisible, and
- to output the manipulated variable (5).

2. Engine data processor (1) according to Claim 1, wherein the engine data processor (1) is configured:
- to calculate a series (28) of nitrogen dioxide conversion rates (12) on the basis of the filter fill level information (20), and
- to determine the nitrogen dioxide conversion rate (12) from the series (28) on the basis of the average catalytic converter temperature (22).

3. Engine data processor (1) according to Claim 1 or 2, wherein the engine data processor (1) is configured to receive a nitrogen oxide emission value (9) captured at the discharge unit (11) and a discharge unit pressure value (13) and to determine the smoke visibility limit value (21) therefrom.

4. Engine data processor (1) according to Claim 3, wherein the engine data processor (1) is configured to receive a filter pressure value (14) and to determine the filter fill level information (20) from the discharge unit pressure value (13) and the filter pressure value (14).

5. Engine data processor (1) according to one of the preceding claims, wherein the engine data processor (1) is configured to receive a filter temperature (15) and a catalytic converter temperature (17) and to determine the average catalytic converter temperature (22) therefrom.

6. Engine data processor (1) according to one of the preceding claims for suppressing yellow smoke (2), wherein the engine data processor (1) is configured:
- to determine at least one smoke visibility limit value (21) in the form of a yellow smoke visibility limit value (3),
- to determine the manipulated variable (5) in such a way that the production of visible yellow smoke (2) is suppressed.

7. Engine data processor (1) according to one of the preceding claims, comprising a conversion computing unit (32) which is configured to calculate a series (28) of increased or reduced nitrogen dioxide conversion rates (12) on the basis of the filter fill level information (20) .

8. Engine data processor (1) according to one of the preceding claims, comprising a model-predictive controller (35), wherein the model-predictive controller (35) comprises a limiting unit (41) which is configured to receive the nitrogen dioxide conversion rate (12) and the smoke visibility limit value (21) and to use them to create an operating limit (34) for setting an invisible exhaust gas composition (25) for the internal combustion engine.

9. Internal combustion engine (30) comprising an engine data processor (1) according to one of the preceding claims, an engine (19) for providing a mechanical power (43) and an exhaust gas aftertreatment system (42) comprising the exhaust gas catalytic converter (18) and the exhaust gas filter (16).

10. Internal combustion engine (30) according to Claim 9, wherein the model-predictive controller (35) is configured to derive from the operating limit (34) operationally optimal controller specifications (38) for setting the average catalytic converter temperature (22).

11. Internal combustion engine (30) according to Claim 10, comprising an actuator controller (37) which is configured to receive the operationally optimal controller specifications (38) and to determine the manipulated variable (5) for an actuation group (29) of the engine (19).

12. Computer-implemented method (100) for setting a filtered and catalysed exhaust gas composition (25) at a discharge unit (11) of an internal combustion engine (30), comprising the following steps:
Step 101: receiving a geometric characteristic (10) of the discharge unit (11),
Step 102: determining a smoke visibility limit value (21) from the geometric characteristic (11),
Step 103: receiving an average catalytic converter temperature (22) and filter fill level information (20), and determining a nitrogen dioxide conversion rate (12) on the basis of the catalytic converter temperature (17) and the filter fill level information (20),
Step 104: comparing the determined smoke visibility limit value (21) with the nitrogen dioxide conversion rate (12), and
Step 105: determining a manipulated variable (5) that is used to operate the internal combustion engine (30) in such a way that the exhaust gas composition (25) to be discharged at the discharge unit (11) is invisible.

## Revendications

1. Processeur de données de moteur (1) pour régler une composition de gaz d'échappement (25) pour un moteur à combustion interne, le processeur de données de moteur (1) étant conçu :
- pour recevoir une caractéristique géométrique (10) d'une unité d'évacuation (11) permettant d'évacuer la composition de gaz d'échappement (25) et d'en déterminer une valeur limite de visibilité des fumées (21,3),
- pour recevoir une information d'état de remplissage de filtre (20) d'un filtre à gaz d'échappement (25) conçu pour filtrer la composition de gaz d'échappement (16),
- pour recevoir une température de catalyseur (22) moyenne d'un catalyseur de gaz d'échappement (25) conçu pour catalyser la composition de gaz d'échappement (18) et pour déterminer un taux de conversion de dioxyde d'azote (12) en fonction de l'information d'état de remplissage de filtre (20) et de la température de catalyseur (22),
- pour comparer le taux de conversion de dioxyde d'azote (12) et la valeur limite de visibilité de fumée (21,3) et déterminer à partir de cela une grandeur de réglage (5) pour le moteur à combustion interne de manière à ce que la composition de gaz d'échappement (25) soit invisible, et
- fournir en sortie la grandeur de réglage (5).

2. Processeur de données de moteur (1) selon la revendication 1, le processeur de données de moteur (1) étant conçu :
- pour calculer une série (28) de taux de conversion de dioxyde d'azote (12) en fonction de l'information d'état de remplissage de filtre (20), et
- pour déterminer le taux de conversion de dioxyde d'azote (12) en fonction de la température de catalyseur (22) moyenne de la série (28).

3. Processeur de données de moteur (1), selon la revendication 1 ou 2, le processeur de données de moteur (1) étant conçu pour recevoir une valeur d'émission d'oxyde d'azote (9) détectée au niveau de l'unité d'évacuation (11) et une valeur de pression d'unité d'évacuation (13), et pour déterminer à partir de celles-ci la valeur limite de visibilité de fumée (21).

4. Processeur de données de moteur (1) selon la revendication 3, le processeur de données de moteur (1) étant conçu pour recevoir une valeur de pression de filtre (14) et pour déterminer à partir de la valeur de pression d'unité d'évacuation (13) et de la valeur de pression de filtre (14) l'information d'état de remplissage de filtre (20).

5. Processeur de données de moteur (1) selon l'une des revendications précédentes, le processeur de données de moteur (1) étant conçu pour recevoir une température de filtre (15) et une température de catalyseur (17) et déterminer la température de catalyseur (22) moyenne.

6. Processeur de données de moteur (1) selon l'une des revendications précédentes pour supprimer les fumées jaunes (2), le processeur de données de moteur (1) étant conçu :
- pour déterminer au moins une limite de visibilité des fumées jaunes (21), définie comme étant une valeur limite de visibilité des fumées jaunes (3),
- pour déterminer la grandeur de réglage (5) de manière à supprimer la production de fumées jaunes visibles (2).

7. Processeur de données de moteur (1) selon l'une des revendications précédentes, comprenant une unité de calcul de conversion (32) conçue pour calculer, en fonction de l'information d'état de remplissage de filtre (20), une série (28) de taux de conversion de dioxyde d'azote (12) augmentés ou diminués.

8. Processeur de données de moteur (1) selon l'une des revendications précédentes, comprenant un régulateur prédictif à modèle (35), le régulateur prédictif à modèle (35) comprenant une unité de limitation (41) conçue pour recevoir le taux de conversion de dioxyde d'azote (12) et la limite de visibilité des fumées jaunes (21), et établir à partir de ceux-ci une limite de fonctionnement (34) afin de régler une composition de gaz d'échappement invisible (25) pour le moteur à combustion interne.

9. Moteur à combustion interne (30) comprenant un processeur de données de moteur (1) selon l'une des revendications précédentes, un moteur (19) pour fournir une puissance mécanique (43) et un système de post-traitement des gaz d'échappement (42) comprenant le catalyseur de gaz d'échappement (18) et le filtre de gaz d'échappement (16).

10. Moteur à combustion interne (30) selon la revendication 9, dans lequel le régulateur prédictif à modèle (35) est conçu pour déduire de la limite de fonctionnement (34) des spécifications optimales de régulateur (38) pour le réglage de la température de catalyseur (22) moyenne.

11. Moteur à combustion interne (30) selon la revendication 10, comprenant un régulateur d'actionneur (37) conçu pour recevoir les spécifications optimales de régulateur (38) et déterminer la grandeur de réglage (5) pour un groupe d'actionneurs (29) du moteur (19).

12. Procédé mis en œuvre par ordinateur (100) pour régler une composition de gaz d'échappement (25) filtrée et catalysée sur une unité d'évacuation (11) d'un moteur à combustion interne (30), comprenant les étapes suivantes :
étape 101 : réception d'une caractéristique géométrique (10) de l'unité d'évacuation (11)
étape 102 : détermination d'une limite de visibilité des fumées jaunes (21) à partir de la caractéristique géométrique (11),
étape 103 : réception d'une température de catalyseur (22) moyenne et d'une information d'état de remplissage de filtre (20) et détermination d'un taux de conversion de dioxyde d'azote (12) en fonction de la température de catalyseur (17) et de l'information d'état de remplissage de filtre (20) ;
étape 104 : comparaison de la valeur limite de visibilité des fumées jaunes (21) au taux de conversion de dioxyde d'azote (12) ; et
étape 105 : détermination d'une grandeur de réglage (5) avec laquelle le moteur à combustion interne (30) fonctionne de manière à ce que la composition de gaz d'échappement (25) devant être évacuée au niveau de l'unité d'évacuation (11) soit invisible.
